# EUROPÄISCHE PATENTSCHRIFT

(11) **EP 3 029 257 B1**
(45) Veröffentlichungstag und Bekanntmachung des Hinweises auf die Patenterteilung: **29.08.2018**
(21) Anmeldenummer: 15190384.6
(22) Anmeldetag: 19.10.2015
(51) Int. Cl.: E06B 9/264

(54) **FENSTERANORDNUNG UND BESCHATTUNGSVORRICHTUNG**
WINDOW ASSEMBLY AND SHADING DEVICE
SYSTEME DE FENETRE ET DISPOSITIF D'OMBRAGE

(30) Priorität: 02.12.2014 DE 202014105809 U
(43) Veröffentlichungstag der Anmeldung: 08.06.2016
(73) Patentinhaber: Raico Bautechnik GmbH, 87772 Pfaffenhausen (DE)
(72) Erfinder: Vögele, Rainer, 87719 Mindelheim (DE)
(74) Vertreter: Charrier Rapp & Liebau

(56) Entgegenhaltungen:
- EP-A2- 2 733 296
- WO-A1-02/084064

## Beschreibung

Die Erfindung betrifft eine Fensteranordnung nach dem Oberbegriff des Anspruchs 1. Die Erfindung betrifft außerdem eine Beschattungsvorrichtung für eine derartige Fensteranordnung.

An moderne Fensteranordnungen werden verschiedenste Aufgaben gestellt. Zum einen sollen diese eine besonders gute Wärmeisolierung aufweisen, um den Energieverbrauch bei der Heizung der angrenzenden Wohn- bzw. Arbeitsräume möglichst weit zu reduzieren. Andererseits sollen derartige Fenster aber auch weitere Funktionen erfüllen, wie beispielsweise eine einfache Bedienung und schnelle Belüftung der Wohn- und Arbeitsräume ermöglichen. Vielfach sind an derartigen Fensteranordnungen zudem Beschattungsvorrichtungen vorgesehen, die eine variable Beschattung der Wohn- oder Arbeitsräume ermöglichen. Schlussendlich sollen die verschiedenen Komponenten der Fensteranordnung auch vor Witterungseinflüssen geschützt werden und einfach zu reinigen sein.

Aus dem Stand der Technik ist es bekannt, sogenannte Verbundfenster vorzusehen, die dem aus früheren Zeiten bekannten Kastenfenster nachempfunden sind. Bei diesen besteht der Flügelrahmen aus einem inneren Rahmenteil mit einer Innenverglasung und einem äußeren Rahmenteil mit einer Außenverglasung, also aus zwei getrennt voneinander verbauten Verglasungen. Der Flügelrahmen kann mittels einer Öffnungsvorrichtung und Scharnieren geöffnet werden, wodurch ein Zwischenraum zwischen den Verglasungen zugänglich wird. Um eine variable Beschattung der Wohn- und Arbeitsräume zu ermöglichen, wird in diesem Zwischenraum eine Beschattungsvorrichtung in Form einer Jalousie oder eines Rollos vorgesehen. Zur Betätigung dieser Beschattungsvorrichtung werden mechanische Antriebe wie Seilzüge, Kurbelantriebe oder elektrische Antriebseinheiten in Form von Elektromotoren verwendet, wobei die entsprechend konfigurierte Beschattungsvorrichtung an einem Rahmenprofil des inneren oder äußeren Rahmenteils des Flügelrahmens befestigt wird. Aufgrund der komplexen mechanischen und/oder elektrischen Anbindung einer derartigen Beschattungsvorrichtung an dem Flügelrahmen ist die Montage jedoch kompliziert, so dass ein Austausch einer Beschattungsvorrichtung aufwendig und kostenintensiv ist. Endverbraucher, die eine Beschattungsvorrichtung beispielsweise zur Reparatur, zur Anpassung an geänderte Beschattungsbedürfnisse oder aus ästhetischen Gründen tauschen wollen, haben vielfach das Problem, dass dies nicht ohne Weiteres durchführbar ist. Problematisch ist zudem, dass die bekannten variablen Beschattungsvorrichtungen aufgrund ihrer Baugröße im eingefahrenen Zustand einen Teil des durch die Fensteranordnung hindurchtretenden Lichts blockieren.

Gattungsgemäße Fensteranordnungen sind aus WO 02/084064 A1 und EP 2 733 296 A2 bekannt.

Aufgabe der Erfindung ist es deshalb, eine Fensteranordnung zu schaffen, die einen einfachen und schnellen Austausch der Beschattungsvorrichtung ermöglicht. Zudem soll eine Beschattungsvorrichtung mit möglichst geringem Platzbedarf geschaffen werden.

Diese Aufgabe wird durch eine Fensteranordnung mit den Merkmalen des Anspruchs 1 und eine Beschattungsvorrichtung für eine derartige Fensteranordnung gelöst. Vorteilhafte Ausgestaltungen der Erfindung sind in den Unteransprüchen angegeben.

Bei der erfindungsgemäße Fensteranordnung ist die elektrische oder mechanische Antriebseinheit in einem Rahmenprofil des inneren Rahmenteils oder des äußeren Rahmenteils integriert ist. Dazu wird das Rahmenprofil so ausgebildet, dass die Antriebseinheit unsichtbar innerhalb des Rahmenprofils untergebracht werden kann. Durch die Trennung der Antriebseinheit von der Beschattungsvorrichtung wird einerseits erreicht, dass die mechanische und elektrische Anbindung der Antriebseinheit an dem Rahmenprofil bei einem Tausch der Beschattungsvorrichtung nicht gelöst werden muss, was den Austauschvorgang deutlich vereinfacht und damit auch für den Endverbraucher kostengünstig möglich ist. Damit kann auch der Endverbraucher die Beschattung den räumlichen Anforderungen anpassen, indem z.B. spezielle Rollos für Computerarbeitsplätze, Verdunklungsrollos, Sonnenschutzrollos oder Sonnenschutzjalousien selbst nachgerüstet oder getauscht werden. Andererseits kann durch die Integration der Antriebseinheit in das Rahmenprofil auch die Baugröße der Beschattungsvorrichtung reduziert werden, so dass bei eingefahrener Beschattungsvorrichtung mehr Licht durch die Fensteranordnung hindurch treten kann. Bei entsprechender Verbreiterung des Luftzwischenraums zwischen den Verglasungen können zudem auch zwei unterschiedliche Beschattungsvorrichtungen mit einem Antrieb eingesetzt werden, z.B. eine Außenjalousie für die Beschattung und ein Innenrollo für die optische Gestaltung. Erfindungsgemäß ist zudem die Beschattungsvorrichtung mittels einer lösbaren Befestigungsvorrichtung mit dem inneren Rahmenteil oder dem äußeren Rahmenteil verbunden. Eine derartige lösbare Befestigungsvorrichtung kann beispielsweise als Clips-Verbindung mit mindestens einem hakenförmigen elastischen Verbindungselement ausgebildet sein, es sind jedoch auch andere lösbare Verbindungsmittel, wie beispielsweise Magnete oder Klettverschluss, möglich. Hierdurch wird ein einfacher und schneller Austausch der Beschattungsvorrichtung ermöglicht und eine zeitaufwendige Demontage, wie sie beispielsweise bei Schraubverbindungen notwendig wäre, kann entfallen.

In einer vorteilhaften Ausführungsform kann eine Antriebswelle der Antriebseinheit aus dem Rahmenprofil des inneren oder äußeren Rahmenteils in den Innenraum hervortreten. Hierdurch wird eine besonders einfache funktionelle Schnittstelle zu der Beschattungsvorrichtung geschaffen. Es ist jedoch auch möglich, dass eine entsprechende Antriebswelle aus der Beschattungsvorrichtung hervorsteht.

Bevorzugt kann die Antriebswelle der Antriebseinheit steckbar mit einem zumeist als Umlenkmechanismus ausgebildeten Betätigungsmechanismus in der Beschattungsvorrichtung verbunden sein. Dies kann beispielsweise über eine Steckverbindung mit einem polygonalen Querschnitt erfolgen, mittels derer das Antriebsmoment von der Antriebseinheit auf den Betätigungsmechanismus übertragen wird. Als übliche Querschnittsformen der Steckverbindung kommen beispielsweise Sechskant-Konturen oder rechteckige Konturen in Betracht. Durch die Steckverbindung wird ein einfacher Wechsel der Beschattungsvorrichtung ermöglicht, da hierdurch die Beschattungsvorrichtung einfach von der Antriebswelle abgezogen oder auf diese aufgesteckt werden kann. Wird die Antriebswelle an der Beschattungsvorrichtung ausgebildet, so ist die entsprechende Steckverbindung zwischen dem Betätigungsmechanismus und der Antriebseinheit auszubilden.

Die Fensteranordnung kann dabei besonders vorteilhaft in dem Rahmenprofil des inneren Rahmenteils oder des äußeren Rahmenteils einen Energiespeicher zur Energieversorgung der elektrischen Antriebseinheit aufweisen. Hierdurch können aufwändige Verkabelungen zur Energieversorgung der Antriebseinheit in dem Rahmenprofil entfallen. Dies ist besonders von Vorteil, wenn das betreffende Rahmenteil als beweglicher Flügelrahmen ausgebildet ist. Zur Aufladung des Energiespeichers können an dem inneren Rahmenteil oder dem äußeren Rahmenteil zudem photovoltaische Zellen vorgesehen sein, so dass die Beschattungsvorrichtung autark betrieben werden kann und eine externe Energieversorgung nicht notwendig ist.

Vorteilhaft können das äußere Rahmenteil und/oder das innere Ralunenteil als Flügelrahmen ausgebildet sein. Dies ermöglicht ein einfaches Öffnen der Fensteranordnung und damit Belüften der Wohn- bzw. Arbeitsräume. Besonders günstig kann es sein, wenn die Fensteranordnung dabei als Verbundfenster ausgebildet ist, bei dem das als äußerer Flügelrahmen ausgebildete äußere Rahmenteil und das als innerer Flügelrahmen ausgebildete innere Rahmenteil beweglich, insbesondere gelenkig, miteinander verbunden sind. Zum Öffnen der Fensteranordnung kann dabei der Verbund aus äußerem und innerem Flügelrahmen gemeinsam geöffnet werden.

Es wird außerdem eine Beschattungsvorrichtung für eine Fensteranordnung der beschriebenen Art beansprucht. Diese Beschattungsvorrichtung, die einen verstellbaren Beschattungsteil, ein Gehäuse und ein in dem Gehäuse angeordneten Betätigungsmechanismus für den verstellbaren Beschattungsteil aufweist, ist dadurch gekennzeichnet, dass dem Betätigungsmechanismus ein zur Steckverbindung ausgebildetes Verbindungselement für eine lösbare mechanische Kopplung des Betätigungsmechanismus mit der in dem Rahmenprofil des inneren Rahmenteils oder des äußeren Rahmenteils integrierten elektrischen oder mechanischen Antriebseinheit der Fensteranordnung zugeordnet ist. Hierdurch kann auf einfache Weise die Beschattungsvorrichtung durch Aufstecken auf das entsprechende Rahmenprofil der Fensteranordnung mit der dort angeordneten Antriebseinheit mechanisch antreibbar verbunden werden.

In einer zweckmäßigen Ausführungsform kann das Verbindungselement als eine durch eine Durchgangsöffnung in dem Gehäuse hindurchragende Antriebswelle ausgebildet sein. In diesem Fall ist die Antriebswelle fest mit dem Betätigungsmechanismus verbunden und ein entsprechendes Adapterelement direkt an der Antriebseinheit im entsprechenden Rahmenprofil der Fensteranordnung ermöglicht die Steckverbindung mit der Antriebseinheit. Dies hat den Vorteil, dass bei demontierter Beschattungsvorrichtung keine Antriebswelle störend in den Zwischenraum der Fensteranordnung vorsteht und damit das Sichtfeld durch die Fensteranordnung nicht eingeschränkt wird, wodurch die Fensteranordnung problemlos auch ohne Beschattungsvorrichtung verwendet werden kann. Es ist jedoch auch möglich, das Verbindungselement als ein Adapterelement in dem Gehäuse des Betätigungsmechanismus zur Steckverbindung mit einer durch eine Durchgangsöffnung in dem Gehäuse hindurchragenden Antriebswelle einer Antriebseinheit auszubilden. In beiden Fällen wird auf einfache Weise die Beschattungsvorrichtung durch Aufstecken auf eine Antriebswelle bzw. ein Adapterelement einer Antriebseinheit mit dieser mechanisch antreibbar verbunden. Da die Antriebseinheit nicht in dem Gehäuse integriert, sondern von der Beschattungsvorrichtung getrennt ist, kann die Beschattungsvorrichtung besonders klein ausgebildet werden.

Die Beschattungsvorrichtung kann zweckmäßigerweise eine Befestigungsvorrichtung zur lösbaren Befestigung an dem inneren Rahmenteil oder dem äußeren Rahmenteil der beschriebenen Fensteranordnung aufweisen. Diese Befestigungsvorrichtung kann als Clips-Verbindung mit mindestens einem hakenförmigen elastischen Verbindungselement oder auch mit anderen lösbaren Verbindungsmitteln, wie beispielsweise Magneten oder Klettverschluss, ausgebildet sein. Bei einer Clips-Verbindung können anstelle der hakenförmigen Elemente die dazu korrespondierenden Hinterschneidungen an der Beschattungsvorrichtung angeordnet sein, wobei die hakenförmigen Elemente dann an dem inneren oder äußeren Rahmenteil angeordnet sind. Solche Beschattungsvorrichtungen können mit geringem Kraftaufwand und ohne Demontage weiterer Befestigungselemente einfach geradlinig abgezogen oder aufgesteckt werden, wobei gleichzeitig die Steckverbindung zwischen dem Betätigungsmechanismus und der Antriebseinheit gelöst bzw. verbunden wird.

Zweckmäßigerweise kann die Durchgangsöffnung zudem an einer Seite des Gehäuses angeordnet sein, die zur Anlage an einer Befestigungsfläche, beispielsweise dem Rahmenprofil einer beschriebenen Fensteranordnung, ausgebildet ist und gegebenenfalls der Antriebseinheit gegenüberliegt. Hierdurch ist die Durchgangsöffnung im montierten Zustand der Beschattungsvorrichtung nicht sichtbar, was für den ästhetischen Eindruck und zudem die Verschmutzungsempfindlichkeit günstig ist. Besonders vorteilhaft ist die Durchgangsöffnung und die Befestigungsvorrichtung an derselben Seite des Gehäuses, beispielsweise der Oberseite, angeordnet.

Weitere Besonderheiten und Vorzüge der Erfindung ergeben sich aus der folgenden Beschreibung eines bevorzugten Ausführungsbeispiels anhand der Zeichnung. Es zeigt:
- **Fig. 1**: einen Querschnitt durch den oberen horizontalen Abschnitt einer erfindungsgemäßen Fensteranordnung.

In Fig. 1 ist die erfindungsgemäße Fensteranordnung 1 in einem Querschnitt gezeigt. Diese umfasst einen Blendrahmen 2 sowie ein in dem Blendrahmen 2 angeordnetes äußeres Rahmenteil 3 mit einer als Einfachglasscheibe ausgebildeten Außenverglasung 4 und ein inneres Rahmenteil 5 mit einer als Isolierglasscheibe ausgebildeten Innenverglasung 6. In einem Zwischenraum 7 zwischen dem äußeren Rahmenteil 3 und dem inneren Rahmenteil 5 ist eine Beschattungsvorrichtung 8 in Form einer Jalousie angeordnet, die einen in einem Gehäuse 9 untergebrachten Betätigungsmechanismus 10 und verstellbare Lamellen 11 als verstellbaren Beschattungsteil umfasst.

Die Bezeichnungen "außen" und "innen" beziehen sich auf die Anordnung der Elemente in Bezug auf den Wohn- bzw. Arbeitsraum, der unter anderem durch die Fensteranordnung begrenzt wird. Dieser Wohn- bzw. Arbeitsraum liegt in der Darstellung von Figur 1 rechts neben der Fensteranordnung 1. Näher an diesem Wohn- bzw. Arbeitsraum liegende Elemente werden mit der Bezeichnung "innen" versehen, weiter weg liegende mit der Bezeichnung "außen".

Zur Betätigung der Beschattungsvorrichtung 8 ist eine elektrische Antriebseinheit 12 vorgesehen, die beispielsweise als Elektromotor ausgebildet sein kann. Diese elektrische Antriebseinheit 12 ist in einem Rahmenprofil 13 des inneren Rahmenteils 5 integriert. Zur Übertragung der Antriebsleistung von der Antriebseinheit 12 auf den Betätigungsmechanismus 10 der Beschattungsvorrichtung 8 ist ein Verbindungselement in Form einer Antriebswelle 14 vorgesehen. Das freie Ende der Antriebswelle 14 steht aus dem Rahmenprofil 13 in den Zwischenraum 7 hervor.

Zur kraft- und/oder formschlüssigen Befestigung der Beschattungsvorrichtung 8 an dem Rahmenprofil 13 des inneren Rahmenteils 5 ist eine als Clips-Verbindung ausgebildete lösbare Befestigungsvorrichtung 15 vorgesehen, die zwei gegenüberliegende hakenförmige und elastische Verbindungselemente 16 aufweist. Damit kann die Beschattungsvorrichtung 8 einfach und schnell von unten in die Befestigungsvorrichtung 15 eingeclipst bzw. nach unten ausgeclipst werden.

Die Antriebswelle 14 der Antriebseinheit 12 ist mittels einer Steckverbindung mit dem Betätigungsmechanismus 10 der Beschattungsvorrichtung 8 verbunden. Damit wird bei dem Einclipsen der Beschattungsvorrichtung 8 in die Befestigungsvorrichtung 15 automatisch eine zuverlässige mechanische Verbindung zwischen der Antriebseinheit 12 und dem Betätigungsmechanismus 10 erreicht. Diese Steckverbindung ist in dem gezeigten Ausführungsbeispiel durch eine im Querschnitt sechskantförmige Antriebswelle 14 ausgebildet, die in ein als entsprechende Stecknuss ausgebildetes Adapterelement des Betätigungsmechanismus 10 eingesteckt wird.

Die Durchführung der Antriebswelle 14 durch das Gehäuse 9 der Beschattungsvorrichtung 8 erfolgt mittels einer Durchgangsöffnung 17, die an der Seite des Gehäuses 9 angeordnet ist, die zur Anlage an dem Rahmenprofil 13 des inneren Rahmenteils 5 ausgebildet ist und der Antriebseinheit 12 gegenüberliegt. Da die Beschattungsvorrichtung 8 in vertikaler Richtung in der Befestigungsvorrichtung 15 des Rahmenprofils 13 nach oben eingeclipst wird, ist die Durchgangsöffnung 17 an einer Oberseite des Gehäuses 9 angeordnet.

Die Energieversorgung der elektrischen Antriebseinheit 12 wird mittels eines Energiespeichers in Form eines Akkumulators bereitgestellt. Dieser Energiespeicher ist ebenfalls in dem Rahmenprofil 13 des inneren Rahmenteils 5 angeordnet und wird in der Darstellung in Figur 1 von der elektrischen Antriebseinheit 12 verdeckt. Zur Aufladung des Energiespeichers sind nicht dargestellte photovoltaische Zellen an der nach außen gewandten Seite des inneren Rahmenteils 5 angeordnet und elektrisch mit dem Energiespeicher verbunden. Zur Aufladung des Energiespeichers ist jedoch auch eine externe elektrische Energieversorgung denkbar, beispielsweise durch einen Kanals 18 in dem Rahmenprofil 13. In dem Kanal 18 kann jedoch auch eine zusätzliche Antriebswelle geführt sein, mit Hilfe derer bei einer zu geringen Energieversorgung durch den Energiespeicher die Antriebseinheit 12 von dem Wohn- bzw. Arbeitsraum aus manuell angetrieben werden kann.

Bei dem gezeigten Ausführungsbeispiel sind das äußere Rahmenteil 3 und das innere Rahmenteil 5 als Flügelrahmen eines aus Aluminium, Kunststoff oder Holz bestehenden Verbundfensters ausgebildet. Dazu sind das äußere Rahmenteil 3 und das innere Rahmenteil 5 lösbar miteinander verbunden, was hier über eine Öffnungsvorrichtung und Scharniere erreicht wird. Der Verbund aus dem äußeren Rahmenteil 3 und dem inneren Rahmenteil 5 ist zusätzlich wie ein gewöhnliches Fenster mittels eines Drehgelenks schwenkbar bzw. kippbar mit dem Blendrahmen 2 verbunden und kann entsprechend geöffnet oder geschlossen werden. Durch diesen Verbund aus äußerem Rahmenteil 3 und innerem Rahmenteil 5 wird ein Flügelrahmen mit besonders guter Wärmeisolation gebildet. Zur Abdichtung dieses Verbunds gegenüber dem Blendrahmen sind eine äußere Dichtung 19, eine mittlere Dichtung 20 und eine innere Dichtung 21 vorgesehen. Zur Abdichtung des Zwischenraums 7 sind zudem weitere Zwischendichtungen 22 zwischen dem äußeren Rahmenteil 3 und dem inneren Rahmenteil 5 vorgesehen, wodurch die Wärmeisolation weiter verbessert wird.

Soll beispielsweise die Beschattungsvorrichtung 8 bei der gezeigten Fensteranordnung 1 getauscht werden, können mittels der Öffnungsvorrichtung das innere Rahmenteil 5 und das äußere Rahmenteil 3 voneinander gelöst und um die Schwenkachse der Scharniere zueinander verschwenkt werden, wodurch der Zwischenraum 7 zugänglich wird. Mit geringem Kraftaufwand kann anschließend die alte Beschattungsvorrichtung nach unten ausgeclipst und die neue Beschattungsvorrichtung wieder eingeclipst werden.

In der gezeigten Ausführungsform ist die Beschattungsvorrichtung 8 über die Befestigungsvorrichtung 15 an dem Rahmenprofil 13 des inneren Rahmenteils 5 befestigt. Es ist jedoch auch möglich, die Beschattungsvorrichtung 8 in dem Zwischenraum 7 an dem äußeren Rahmenteil 3 zu befestigen. In diesem Fall ist dann die Antriebseinheit 12 entsprechend in einem Rahmenprofil des äußeren Rahmenteils 3 zu integrieren.

Anstelle der Antriebswelle 14, die von der elektrischen Antriebseinheit 12 in den Zwischenraum 7 hineinragt, kann auch eine Antriebswelle vorgesehen sein, die von dem Betätigungsmechanismus 10 der Beschattungsvorrichtung 8 aus dem Gehäuse 9 hervorragt. In diesem Fall ist dann einen entsprechende Durchgangsöffnung in dem Rahmenprofil 13 und ein an der elektrischen Antriebseinheit 12 angeordnetes Adapterelement zur Aufnahme dieser Antriebswelle vorzusehen. Der Vorteil dieser Ausführungsform besteht darin, dass damit bei der erfindungsgemäßen Fensteranordnung keine Antriebswelle sichtbar in den Zwischenraum 7 hervorsteht, wenn keine Beschattungsvorrichtung installiert ist, und die Fensteranordnung folglich problemlos auch ohne Beschattungsvorrichtung verwendet werden kann.

## Patentansprüche

1. Fensteranordnung (1) umfassend ein äußeres Rahmenteil (3) mit einer Außenverglasung (4), ein inneres Rahmenteil (5) mit einer Innenverglasung (6), eine in einem Zwischenraum (7) zwischen dem äußeren Rahmenteil (3) und dem inneren Rahmenteil (5) angeordneten Beschattungsvorrichtung (8) und eine elektrische oder mechanische Antriebseinheit (12) zur Betätigung der Beschattungsvorrichtung (8), wobei die elektrische oder mechanische Antriebseinheit (12) in einem Rahmenprofil (13) des inneren Rahmenteils (5) oder des äußeren Rahmenteils (3) integriert ist, **dadurch gekennzeichnet, dass** die Beschattungsvorrichtung (8) mittels einer lösbaren Befestigungsvorrichtung (15) mit dem inneren Rahmenteil (5) oder dem äußeren Rahmenteil (3) verbunden ist.

2. Fensteranordnung nach Anspruch 1, **dadurch gekennzeichnet, dass** eine Antriebswelle (14) der Antriebseinheit (12) aus dem Rahmenprofil (13) des inneren Rahmenteils (5) oder des äußeren Rahmenteils (3) in den Zwischenraum (7) hervorsteht.

3. Fensteranordnung nach Anspruch 2, **dadurch gekennzeichnet, dass** die Antriebswelle (14) der Antriebseinheit (12) steckbar mit einem Betätigungsmechanismus (10) in der Beschattungsvorrichtung (8) verbunden ist.

4. Fensteranordnung nach einem der vorhergehenden Ansprüche, **dadurch gekennzeichnet, dass** die lösbare Befestigungsvorrichtung (15) als Clips-Verbindung mit mindestens einem hakenförmigem elastischen Verbindungselement (16) ausgeführt ist.

5. Fensteranordnung nach einem der vorhergehenden Ansprüche, **dadurch gekennzeichnet, dass** zur Energieversorgung der elektrischen Antriebseinheit (12) ein Energiespeicher in dem Rahmenprofil (13) des inneren Rahmenteils (5) oder des äußeren Rahmenteils (3) vorgesehen ist.

6. Fensteranordnung nach Anspruch 5, **dadurch gekennzeichnet, dass** zur Aufladung des Energiespeichers photovoltaische Zellen an dem inneren Rahmenteil (5) oder dem äußeren Rahmenteil (3) vorgesehen sind.

7. Fensteranordnung nach einem der vorhergehenden Ansprüche, **dadurch gekennzeichnet, dass** das äußere Rahmenteil (3) und/oder das innere Rahmenteil (5) als Flügelrahmen ausgebildet sind.

8. Fensteranordnung nach Anspruch 7, **dadurch gekennzeichnet, dass** sie als Verbundfenster ausgebildet ist, wobei das als äußerer Flügelrahmen ausgebildete äußere Rahmenteil (3) und das als innerer Flügelrahmen ausgebildete innere Rahmenteil (5) gelenkig miteinander verbunden sind.

9. Fensteranordnung (1) nach einem der Ansprüche 1 bis 8, wobei die Beschattungsvorrichtung (8) einen verstellbaren Beschattungsteil (11), ein Gehäuse (9) und einen in dem Gehäuse (9) angeordneten Betätigungsmechanismus (10) für den verstellbaren Beschattungsteil (11) enthält, **dadurch gekennzeichnet, dass** dem Betätigungsmechanismus (10) ein zur Steckverbindung ausgebildetes Verbindungselement (14) für eine lösbare mechanische Kopplung des Betätigungsmechanismus (10) mit der in dem Rahmenprofil (13) des inneren Rahmenteils (5) oder des äußeren Rahmenteils (3) integrierten elektrischen oder mechanischen Antriebseinheit (12) der Fensteranordnung (1) zugeordnet ist und an dem Gehäuse (9) eine Befestigungsvorrichtung (15) zur lösbaren Befestigung an dem inneren Rahmenteil (5) oder einem äußeren Rahmenteil (3) der Fensteranordnung (1) vorgesehen ist.

10. Fensteranordnung nach Anspruch 9, **dadurch gekennzeichnet, dass** das Verbindungselement (14) als eine durch eine Durchgangsöffnung (17) in dem Gehäuse (9) hindurchragenden Antriebswelle ausgebildet ist.

11. Fensteranordnung nach einem der Ansprüche 9 oder 10, **dadurch gekennzeichnet, dass** die Durchgangsöffnung (17) an einer Seite des Gehäuses (9) angeordnet ist, die zur Anlage an dem inneren Rahmenteil (5) oder dem äußeren Rahmenteil (3) der Fensteranordnung (1) ausgebildet ist.

12. Fensteranordnung nach Anspruch 11, **dadurch gekennzeichnet, dass** die Durchgangsöffnung (17) und die Befestigungsvorrichtung (15) an derselben Seite des Gehäuses (9) angeordnet sind.

## Claims

1. Window arrangement (1) comprising an outer frame part (3) with outer glazing (4), an inner frame part (5) with inner glazing (6), a shading device (8) arranged in a gap (7) between the outer frame part (3) and the inner frame part (5) and an electrical or mechanical drive unit (12) for actuating the shading device (8), wherein the electrical or mechanical drive unit (12) is integrated in a frame profile (13) of the inner frame part (5) or of the outer frame part (3), **characterised in that** the shading device (8) is connected to the inner frame part (5) or the outer frame part (3) by means of a releasable attachment device (15).

2. Window arrangement according to claim 1, **characterised in that** a drive shaft (14) of the drive unit (12) projects from the frame profile (13) of the inner frame part (5) or of the outer frame part (3) into the gap (7).

3. Window arrangement according to claim 2, **characterised in that** the drive shaft (14) of the drive unit (12) is connected in a pluggable mannerto an actuating mechanism (10) in the shading device (8).

4. Window arrangement according to one of the preceding claims, **characterised in that** the releasable attachment device (15) is executed as a clip connection with at least one hook-like resilient connecting element (16).

5. Window arrangement according to one of the preceding claims, **characterised in that** an energy store is provided in the frame profile (13) of the inner frame part (5) or of the outer frame part (3) for the energy supply of the electrical drive unit (12).

6. Window arrangement according to claim 5, **characterised in that** photovoltaic cells are provided on the inner frame part (5) or the outer frame part (3) to charge the energy store.

7. Window arrangement according to one of the preceding claims, **characterised in that** the outer frame part (3) and/or the inner frame part (5) are designed as window casements.

8. Window arrangement according to claim 7, **characterised in that** it is designed as a composite window, wherein the outer frame part (3) designed as the outer window casement and the inner frame part (5) designed as the inner window casement are connected to one another in a hinged manner.

9. Window arrangement (1) according to one of claims 1 to 8, wherein the shading device (8) contains an adjustable shading part (11), a housing (9) and an actuating mechanism (10) arranged in the housing (9) for the adjustable shading part (11), **characterised in that** a connecting element (14) designed for plug-in connection and for releasable mechanical coupling of the actuating mechanism (10) with the electrical or mechanical drive unit (12) of the window arrangement (1) integrated in the frame profile (13) of the inner frame part (5) or of the inner frame part (3) is assigned to the actuating mechanism (10) and an attachment device (15) for releasable attachment to the inner frame part (5) or an outer frame part (3) of the window arrangement (1) is provided on the housing (9).

10. Window arrangement according to claim 9, **characterised in that** the connecting element (14) is designed as a drive shaft projecting through a passage opening (17)in the housing (9).

11. Window arrangement according to one of claims 9 or 10, **characterised in that** the passage opening (17) is arranged on one side of the housing (9) which is designed to rest on the inner frame part(5) or the outer frame part (3) of the window arrangement (1).

12. Window arrangement according to claim 11, **characterised in that** the passage opening (17) and the attachment device (15) are arranged on the same side of the housing (9).

## Revendications

1. Ensemble formant fenêtre (1) comprenant une partie de cadre extérieure (3) avec un vitrage extérieur (4), une partie de cadre intérieure (5) avec un vitrage intérieur (6), un dispositif d'ombrage (8) disposé dans un espace intermédiaire (7) entre la partie de cadre extérieure (3) et la partie de cadre intérieure (5) et une unité d'entraînement (12) électrique ou mécanique servant à actionner le dispositif d'ombrage (8), dans lequel l'unité d'entraînement (12) électrique ou mécanique est intégrée dans un profil de cadre (13) de la partie de cadre intérieure (5) ou de la partie de cadre extérieure (3), **caractérisé en ce que** le dispositif d'ombrage (8) est relié au moyen d'un dispositif de fixation (15) amovible à la partie de cadre intérieure (5) ou à la partie de cadre extérieure (3).

2. Ensemble formant fenêtre selon la revendication 1, **caractérisé en ce qu'**un arbre d'entraînement (14) de l'unité d'entraînement (12) fait saillie du profil de cadre (13) de la partie de cadre intérieure (5) ou de la partie de cadre extérieure (3) dans l'espace intermédiaire (7).

3. Ensemble formant fenêtre selon la revendication 2, **caractérisé en ce que** l'arbre d'entraînement (14) de l'unité d'entraînement (12) est relié de manière emboîtable à un mécanisme d'actionnement (10) dans le dispositif d'ombrage (8).

4. Ensemble formant fenêtre selon l'une quelconque des revendications précédentes, **caractérisé en ce que** le dispositif de fixation (15) amovible est réalisé sous la forme d'une liaison par clipsage à au moins un élément de liaison (16) élastique en forme de crochet.

5. Ensemble formant fenêtre selon l'une quelconque des revendications précédentes, **caractérisé en ce qu'**un accumulateur d'énergie est prévu dans le profil de cadre (13) de la partie de cadre intérieure (5) ou de la partie de cadre extérieure (3) aux fins de l'alimentation en énergie de l'unité d'entraînement (12) électrique.

6. Ensemble formant fenêtre selon la revendication 5, **caractérisé en ce que** des cellules photovoltaïques sont prévues au niveau de la partie de cadre intérieure (5) ou de la partie de cadre extérieure (3) aux fins du chargement de l'accumulateur d'énergie.

7. Ensemble formant fenêtre selon l'une quelconque des revendications précédentes, **caractérisé en ce que** la partie de cadre extérieure (3) et/ou la partie de cadre intérieure (5) sont réalisées sous la forme de cadres de battant.

8. Ensemble formant fenêtre selon la revendication 7, **caractérisé en ce qu'**il est réalisé sous la forme d'une fenêtre composite, dans lequel la partie de cadre extérieure (3) réalisée sous la forme d'un cadre de battant extérieur et la partie de cadre intérieure (5) réalisée sous la forme d'un cadre de battant intérieur sont reliées l'une à l'autre de manière articulée.

9. Ensemble formant fenêtre (1) selon l'une quelconque des revendications 1 à 8, dans lequel le dispositif d'ombrage (8) contient une partie d'ombrage (11) pouvant être ajustée, un boîtier (9) et un mécanisme d'actionnement (10) disposé dans le boîtier (9) pour la partie d'ombrage (11) pouvant être ajustée, **caractérisé en ce qu'**un élément de liaison (14) réalisé aux fins de la liaison par emboîtement pour un couplage mécanique amovible du mécanisme d'actionnement (10) à l'unité d'entraînement (12) électrique ou mécanique, intégrée dans le profil de cadre (13) de la partie de cadre intérieure (5) ou de la partie de cadre extérieure (3), de l'ensemble formant fenêtre (1) est associé au mécanisme d'actionnement (10), et un dispositif de fixation (15) destiné à être fixé de manière amovible au niveau de la partie de cadre intérieure (5) ou au niveau de la partie de cadre extérieure (3) de l'ensemble formant fenêtre (1) est prévu au niveau du boîtier (9).

10. Ensemble formant fenêtre selon la revendication 9, **caractérisé en ce que** l'élément de liaison (14) est réalisé sous la forme d'un arbre d'entraînement dépassant dans le boîtier (9) en traversant de part en part une ouverture de passage (17) .

11. Ensemble formant fenêtre selon l'une quelconque des revendications 9 ou 10, **caractérisé en ce que** l'ouverture de passage (17) est disposée au niveau d'un côté du boîtier (9), qui est réalisé pour venir en appui au niveau de la partie de cadre intérieure (5) ou de la partie de cadre extérieure (3) de l'ensemble formant fenêtre (1).

12. Ensemble formant fenêtre selon la revendication 11, **caractérisé en ce que** l'ouverture de passage (17) et le dispositif de fixation (15) sont disposés au niveau du même côté du boîtier (9).
